# FASCICULE DE BREVET EUROPEEN

(11) **EP 0 286 765 B1**
(45) Date de publication et mention de la délivrance du brevet: **17.01.1990**
(21) Numéro de dépôt: 87450008.5
(22) Date de dépôt: 13.04.1987
(51) Int. Cl.: B65D 77/06

(54) **Conteneur rigide en plusieurs éléments équipé d'une outre interne pour le conditionnement des liquides**
Steifer, mehrteiliger Behälter mit einem inneren Beutel versehen, zur Verpackung von Flüssigkeiten
Rigid container in several parts fitted with an internal bag for the packaging of liquids

(43) Date de publication de la demande: 19.10.1988
(73) Titulaire: Rigail, Jean Louis, F-34000 Montpellier (FR)
(72) Inventeur: Rigail, Jean Louis, F-34000 Montpellier (FR)
(74) Mandataire: Ravina, Bernard

(56) Documents cités:
- DE-C- 100 769
- DE-U- 7 705 033
- DE-U- 8 112 038
- FR-A- 2 491 875
- US-A- 3 338 459

## Description

La présente invention a pour objet un conteneur rigide en plusieurs éléments, externe équipé d'une outre interne pour le conditionnement des liquides.

Il est connu selon le brevet FR n_{°} 2 491 875 un conteneur constitué d'une caisse rigide de forme parallélépipèdique avec paroi ouvrante pour la mise en place de l'outre. Ces conteneurs vu leur forme sont facilement gerbable et sont dotés de moyens de solidarisation les uns aux autres. De tels conteneurs présentent l'inconvénient d'occuper autant de place à vide qu'à plein alors que pour des raisons de coût, il est préférable qu'ils puissent occuper des volumes réduits à vide.

Il est également connu du brevet US-A 3 338 459 un conteneur avec outre interne pour le conditionnement des liquides.

Le conteneur selon ce brevet est constitué par deux demicoquilles assemblables l'une à l'autre et emboitables l'une dans l'autre pour diminuer le volume à vide.

Les moyens de verrouillage des deux demi-coquilles l'une à l'autre sont constitués par deux rebords externes de forme appropriée respectivement ménagés sur les demi-coquilles.

L'inconvénient de ce conteneur réside dans le fait que ces moyens de solidarisation ne peuvent assurer son inviolabilité.

Ainsi, les deux demi-coquilles peuvent être désolidarisées l'une de l'autre lorsque l'outre interne est pleine.

Les conteneurs de type connu reçoivent une outre souple qui est fixée généralement par la bonde de remplissage et qui doit se déployer lors du remplissage par le liquide.

Cette solution présente des inconvénients au remplissage en raison de la pression exercée par le liquide et des pertes de liquide au vidage puisque ces outres peuvent se déployer en formant des plis de rétention du liquide ou d'air. En effet, les outres utilisables avec ce type de conteneur sont généralement de volume supérieur au volume interne du conteneur.

Il en résulte la formation de faux plis qui constituent des poches de rétention ou liquide d'air.

En raison de ce qui précède, ces conteneurs ne peuvent jamais être entièrement vidés de leur contenu. Généralement, les outres ne sont maintenues ou retenues dans le conteneur que par le col de leur bonde.

Il en résulte que leur remplissage reste aléatoire.

La présente invention a pour objet de pallier aux inconvénients sus évoqués en mettant en oeuvre un conteneur avec outre interne constitué par deux demi-coquilles assemblables l'une à l'autre et emboitables l'une dans l'autre comportant chacune des moyens de verrouillage à l'autre, lesquels moyens ne peuvent être manoeuvrés dans le sens du déverrouillage lorsque l'outre interne est pleine.

Par rapport à l'état de la technique reflété par le document US-A 3 338 459, qui décrit un conteneur rigide avec outre interne pour le conditionnement des liquides constitué par une première (2) et une deuxième (3) demi-coquille sensiblement identiques comportant chacune un fond auquel est raccordé une paroi latérale délimitant un volume s'évasant progressivement à partir du fond, chaque demi-coquille présentant des moyens d'assemblage à l'autre demi-coquille et la deuxième demicoquille présentant sur son fond un bossage interne séparé de la paroi latérale par une gorge périmétrique, la présente invention est caractérisée en ce que la demi-coquille présente sur son fond un bossage externe et en ce que chaque moyen d'assemblage à l'autre demi-coquille est constitué par un manchon axial à la demi- coquille qui coopère en emboitement avec le manchon de l'autre demi-coquille lors de l'assemblage des deux demi-coquilles, le manchon contenu présentant des organes de verrouillage au manchon contenant constitués par des pattes élastique dotées chacune d'un bec extérieur qui s'engage, lors de l'assemblage des deux demi-coquilles, dans un orifice transversal pratiqué dans le manchon contenant, les dites pattes élastiques étant repoussées vers le manchon contenant par l'outre interne sous l'effet de la pression du liquide contenu dans cette dernière, ce qui interdit le déverrouillage des deux demi-coquilles lorsque l'outre interne est remplie de liquide.

Selon une autre caractéristique de l'invention, l'outre interne est raccordée à une pièce qui comporte la bonde de remplissage et la bonde de soutirage et qui se fixe au fond d'une des demi coquilles.

Selon une autre caractéristique de l'invention, l'outre interne présente un organe d'accrochage externe, périmétrique qui coopère en blocage avec une gorge périmétrique, médiane, ménagée dans la face interne du conteneur.

Selon une autre caractéristique de l'invention, le fond de la demi coquille opposée au remplissage présente un bossage interne et entre le dit bossage et la paroi latérale une gorge dans laquelle s'engage l'outre interne. Ces dispositions ont pour but d'assurer en remplissage régulier de l'outre interne sans formation de faux plis.

D'autres avantages et caractéristiques de l'invention apparaitront à la lecture de la description d'une forme préférentielle de réalisation donnée à titre d'exemple non limitatif en se reférant aux dessins annexés, non limitatifs quant à la forme et aux dimensions, en lesquels:
- la figure 1 est une vue en plan du conteneur selon l'invention,
- la figure 2 est une vue en coupe longitudinale du conteneur,
- la figure 3 est une vue en coupe longitudinale de deux demicoquilles emboitées l'une dans l'autre.
- la figure 4 est une vue en perspective en éclatée d'un conteneur selon l'invention,
- la figure 5 est une vue en coupe de détail montrant la pièce de soutien de l'outre et le montage dans le conteneur.
- la figure 6 est une vue en perspective partielle montrant le fond de la demi coquille supérieure au remplissage.
- la figure 7 est une vue en perspective partielle montrant le fond de la demi coquille inférieure au remplissage
- la figure 8 est une vue en coupe partielle montrant les organes de verrouillage des deux demi coquilles.
- la figure 9 est une vue en coupe illustrant l'organe d'accrochage de l'outre au conteneur.

Tel que représenté le conteneur selon l'invention est équipé d'une outre interne 1 de tout type connu pour le conditionnement des liquides par exemple des vins à barrière d'oxygène longue conservation ou en mono paroi soufflée à courte conservation. Avantageusement l'outre interne est préformée et épouse le volume interne du conteneur.

Le conteneur 1 est constitué par deux demi coquilles 2 et 3 sensiblement identiques comportant chacune un fond 4 (pour la demi coquille 2) et 5 (pour la demi coquille 3) auquel est raccordé une paroi latérale 6 délimitant un volume s'évasant progressivement à partir du fond. Chaque demi coquille présente de plus des moyens 7 d'assemblage à l'autre demi coquille comportant des organes de verrouillages en sorte que les deux demi coquilles puissent être solidarisées ou désolidarisées l'une de l'autre pour être emboîtées à vide l'une dans l'autre.

A titre d'exemple le volume du conteneur à vide (lorsque les deux demi coquilles sont emboitées l'une dans l'autre) est inférieur à 1/3 du volume en charge. Ces deux demi coquilles constituées en matière synthétique, préférentiellement en polyeofine, sont réalisées par moulage à injection de préférence, ou tout autre procédé.

De préférence les deux demi coquilles sont assemblées l'une à l'autre suivant le plan médian transversal du conteneur mais il est bien évident qu'elles pourront être assemblées suivant le plan médian longitudinal.

Selon la forme préférentielle de réalisation, chaque demi coquille se présente sous la forme générale d'un tronc de pyramide dont le fond constitue la petite base, mais il est bien évident que chaque demi coquille pourra prendre toute autre forme évasée. C'est ainsi que chaque demi coquille pourra être de forme en tronc de cône ou bien en forme de demi tonneau ou autre. Le fond 4 out 5 de chaque demi coquille épouse le contour d'un hexagone. Contre le bord périphérique du fond est raccordé la paroi latérale 6 qui présente intérieurement et extérieurement six faces planes de manière à former un tronc

de pyramide à base hexagonale. Le tronc de pyramide formé par la paroi latérale 6 et le fond d'une des demi coquilles est identique au tronc de pyramide formé par la paroi latérale et le fond de l'autre demi coquille. De préférence le fond d'une des demi coquilles, par exemple la demi coquille 2 présente un bossage externe 18 ou partie male de forme hexagonale tandis que le fond de l'autre demi coquille c'est-à-dire la demi coquille 3 présente un creux 19 ou partie femelle de forme complémentaire à celle du bossage 18.

De cette manière, les conteneurs peuvent être gerbés tout en se bloquant les uns aux autres par pénétration d'un bossage 18 de l'un dans le creux 19 de l'autre.

Avantageusement, le conteneur est équipé d'une poignée de transport 20 fixée de manière articulée par exemple à la demi coquille 2.

Selon cette forme de réalisation, cette poignée 20 est fixée de manière articulée au bossage 18 du fond 4 de la demi coquille 2. Pour éviter que la poignée 20 constitue un obstacle au gerbage des conteneurs, le fond 4 de la demi coquille 2 présente une gorge ou empreinte 21 dans laquelle s'escamote la poignée 20. Pour limiter la pénétration de chaque demi coquille dans l'autre lorsque ces dernieres sont emboitées à vide l'une dans l'autre, il est prévu une collerette externe 8 pèrimétrique qui se développe suivant un plan perpendiculaire à l'axe de la demi coquille Cette colérette externe est raccordée à la paroi latérale 6 et épouse le contour d'un hexagone.

Lors de l'emboitement à vide des deux demi coquilles l'une dans l'autre la collerette de la demi coquille contenue vient prendre appui sur le rebord de la demi coquille contenante pour écarter les risques de blocage de l'.une dans l'autre en limitant l'enfoncement.

Le moyen d'assemblage 7 de chaque demi coquille à l'autre est constitué par un manchon tubulaire qui coopère en emboitement et en verrouillage avec le manchon de l'autre demi coquille lors de l'assemblage de ces dernières.

Chaque manchon présente une section droite constante suivant toute sa hauteur. La section externe d'un des manchons correspond sensiblement à la section interne de l'autre de manière à ce que ces deux manchons puissent s'engager l'un dans l'autre avec un jeu fonctionnel.

Selon la forme préférentielle de réalisation le profil de la section interne et externe de chaque manchon épouse le contour d'un hexagone.

Avantageusement la collerette externe ou nervure de renforcement 8 est ménagée à la base du manchon correspondant. Plus exactement le manchon est séparé de la paroi latérale 6 par la nervure de renforcement 8. Ainsi lors de l'assemblage des deux demi coquilles, le manchon contenant vient buter contre la collerette ou nervure de l'autre manchon ce qui permet dans ce cas également de limiter l'enfoncement des deux coquilles l'une vers l'autre. De plus on conçoit que lors de l'emboitement à vide des deux demi coquilles la collerette 8 de la coquille contenue prend appui contre le rebord du manchon de l'autre demi-coquille.

De cette manière la paroi latérale 6 de la coquille contenue se trouve écartée de la paroi latérale 6 de la coquille contenante ce qui écarte tout risque de blocage de l'une dans l'autre. Le manchon contenu est doté d'organes de verrouillages au manchon contenant constitués par des pattes élastiques 9 dotées chacune d'un bec 10 extérieur qui s'engage, lors de l'assemblage des deux demi coquilles, dans un orifice transversal 11 pratiqué dans le manchon contenant.

Selon la forme préférentielle de réalisation le manchon contenu présente une succession d'entailles 12 pour former les pattes élastiques, chacune de ces pattes étant formée par la portion du manchon située entre deux entailles consécutives.

Toujours suivant la forme préférentielle de réalisation, ces entailles sont pratiquées chacune à l'angle de deux faces consécutives du manchon soit 120°.

De préférence la section interne du manchon de chaque coquille est plus importante que la plus grande section externe de la pyramide définie par la paroi latérale 6. Cette disposition, combinée au fait que les troncs de pyramide formés par les parois latérales des demi-coquilles sont identiques, permet d'emboiter la demi coquille portant le manchon contenant dans la demi coquille portant le manchon contenu tout en permettant à la collerette 8 de la demi coquille portant le manchon contenant de venir en appui sur le manchon de l'autre demi coquille.

D'une autre manière les deux demi coquilles sont indifférement emboitables l'une dans l'autre et les unes par rapport aux autres sans risque de coincement.

Chaque demi coquille 2 et 3 présente à la base du manchon un épaulement interne 13 périmétrique.

Lors de l'assemblage des deux demi coquilles, les épaulements 13 en combinaison avec la face interne du manchon contenant,forment. une gorge interne 14 périmétrique dans laquelle pénètre l'outre interne 1. Ainsi l'outre interne 1 lorsqu'elle est remplie, est bloquée dans la gorge interne du conteneur. De plus sous l'effet de la pression du liquide,l'outre interne repousse les pattes 12 du manchon contenu vers le manchon contenant qui joue alors le rôle d'une ceinture de renforcement. On conçoit aisément que la pression de liquide dans l'outre interne s'oppose au déverrouillage des deux demi coquilles.

De préférence l'outre interne 1 est préformée de manière à épouser le volume interne du conteneur 1. L'outre interne 1 est raccordée à une pièce 15 qui comporte une bonde 15B de soutirage du liquide. Par l'intermédiaire de cette pièce 15, l'outre interne est fixée à la demi coquille 2 supérieure au remplissage.

De préférence l'outre interne 1 est équipée de plus d'au moins un organe médian externe d'accrochage au conteneur.

Selon la forme préférentielle de réalisation, cet organe est constitué par un collet 16A ou languette périmétrique, fixé à l'outre interne 1, en saillie sur cette dernière. Le collet ou languette périmétrique est bloqué dans

le conteneur entre l'épaulement 13 de la demi coquille équipée du manchon contenant et l'extrémité libre du manchon contenu.

Selon cette forme de réalisation le manchon contenu présente une hauteur inférieure à celle du manchon contenant de manière à pouvoir loger le collet 16A entre l'extrémité du manchon et l'épaulement de la demi coquille dotée du manchon contenant.

De préférence le collet 16A est constitué en carton ou bien en matière synthétique.

Il est intéressant de noter que l'outre interne se déploie ou se replie sur elle même au niveau du collet 16A respectivement lors du remplissage et lors du soutirage.

Selon une autre forme de réalisation, l'organe d'accrochage est constitué par d'un bourrelet externe 16 de forme complémentaire à celle de la gorge 14 du conteneur. Ce bourrelet ou renforcement médian externe 16 coopère en emboitement avec la gorge interne 14 du conteneur. Ce bourrelet externe est avantageusement constitué en matière semi rigide et/ou élastique.

Lors de la mise en place de l'outre 1 dans le conteneur, le bourrelet 16 vient en regard de la face interne du manchon contenu et de l'épaulement 13 correspondant. Lors de l'assemblage de la demi coquille supérieure à la demi coquille inférieure, le bourrelet 16 se trouve coincé dans la gorge 14, par les deux épaulements 13. Grâce à l'organe d'accrochage 16 ou 16A, la partie supérieure de l'outre interne ainsi que la zone médiane de cete dernière sont entièrement déployées dans le conteneur avant remplissage.

La partie inférieure au remplissage de l'outre interne se déploie dans la demi coquille inférieure lors de l'opération de remplissage.

Pour assurer un déploiement régulier de la partie inférieure de l'outre dans la demi coquille inférieure au remplissage, c'est à-dire la demi coquille 3, le fond 5 de cette dernière présente un bossage interne 17 séparé de la paroi latérale 6 par une gorge périmétrique 17A épousant le contour d'un hexagone. Sous l'effet de la pression du liquide, l'outre interne 1 est forcée à pénétrer dans cette gorge 17A. Cette disposition, en combinaison avec l'accrochage médian de l'outre dans la gorge 14, autorise donc un meilleur déploiement du fond de l'outre interne et force cette dernière à se plaquer et/ou se tendre contre les faces internes du conteneur sans formation de faux plis notamment si la dite outre est déjà préformée. Ces dispositions assurent donc un remplissage régulier du conteneur.

Il est intérressant de noter que l'outre interne ne peut reposer sur le fond de la gorge 17A ce qui améliore l'effet de tension. De préférence la partie de l'outre interne qui est en relation avec la gorge 17A est équipée d'un renfort.

Bien que préférentiellement l'outre interne soit préformée, il est bien évident que cette dernière peut présenter une forme différente de celle du volume interne du conteneur. A titre d'exemple avec un conteneur dont chaque demi coquille se présente sous la forme d'un tronc de pyramide, il pourra être utilisé une outre interne qui se présente sous la forme de deux troncs de cônes inversés. Le bourrelet 16 dans ce cas pourra épouser le contour d'un cercle.

Avantageusement le fond 5 est également équipé du creux 19, les parois de ce creux formant à l'intérieur de la demi coquille 3 le bossage 17 sus évoqué.

La demi coquille 2 supérieure au remplissage est équipée du bossage 18. Les parois de ce bossage, intérieurement à la demi coquille délimitent un creux dans lequel est montée et fixée la pièce 15, qui est dotée de la bonde de remplissage 15A et de la bonde de soutirage 15B.

Selon la forme préférentielle de réalisation l'axe de la bonde 15A est sécant à l'axe de la bonde 15B, ces deux bondes étant en relation l'une avec l'autre. De préférence, les axes de ces deux bondes sont perpendiculaires l'un à l'autre.

Toujours suivant la forme préférentielle de réalisation, l'axe de la bonde 15A vient se disposer perpendiculairement au fond 4 lorsque la pièce 15 est fixée dans le creux de ce dernier. La bonde 15A vient se disposer en regard d'un orifice 22 pratiqué dans la paroi du bossage 18 tandis que la bonde 15B vient se disposer en regard d'un orifice 23 pratiqué dans la paroi latérale 6 de la demi coquille 2. De préférence cet orifice est pratiqué à l'angle formé par deux faces de la paroi latérale 6.

Selon la forme préférentielle de réalisation, la bonde 15A est constitué par un élément tubulaire conique tandis que la bonde 15B est constituée par un élément tubulaire cylindrique. Cet élément tubulaire cylindrique est raccordé à l'élément tubulaire conique. Le cone formé par la bonde 15A s'évase vers l'orifice 22.

L'outre interne est fixée par tous moyens connus à la bonde 15A. De préférence l'outre interne est fixée par soudage à un rebord annulaire horizontal de la bonde 15A.

La bonde 15A et la bonde 15B sont associées toutes deux à un même organe d'obturation 24, amovible. Cet organe d'obturation 24 a pour but d'obturer la bonde 24 tout en interdisant ou autorisant le passage du liquide, de l'outre vers la bonde de soutirage.

A cet effet, cet organe 24 est constitué par un tampon de forme générale conique qui se monte dans la bonde 15A et qui présente une échancrure 25. Cette échancrure 25 par pivotement du tampon autour de son axe, dans la bonde 15A, vient en regard de la bonde 15B, ce qui autorise le passage du liquide vers cette dernière. Pour interdire le passage du liquide vers la bonde 15B,l'échancrure 25 par pivotement du tampon par exemple sur 180_{°} est écartée angulairement de la dite bonde.

Pour manoeuvrer le tampon en pivotant dans la bonde 15A il est prévu une languette 26 rabattable sur le dit tampon et solidaire de ce dernier.

Selon la forme préférentielle de réalisation, la pièce 15 telle que décrite est dotée d'une semelle 27 de fixation au fond 4 de la demi coquille supérieure au remplissage.

De préférence cette semelle 27 est ménagée autour de la bonde de remplissage 15A en extrémité supérieure de cette dernière.

La demi coquille 2 supérieure au remplissage présente dans le creux formé par le bossage 18 une lèvre horizontale 28 maintenue à écartement du plan de l'orifice 22 par une paroi verticale29. De préférence cette paroi verticale 29 est fixée à la bordure de l'orifice 22.

Cette paroi 29 et la lèvre 28 constituent une feuillure sous l'orifice 22. Cette feuillure est destinée à recevoir la semelle 27.

Avantageusement, la paroi verticale 29 et la lèvre 28 sont discontinue pour ménager une ouverture 30 facilitant depuis l'inté rieur de la demi coquille 2 la mise en place ou le retrait de la pièce 15, cette mise en place ou le retrait s'effectuant suivant un mouvement transversal à l'axe de la demi coquille.

Selon la forme préférentielle de réalisation l'orifice 22 est de forme polygonale, un des côtés de cet orifice, le côté 31, étant disposé suivant un des axes médian de la paroi horizontale du bossage 18. L'ouverture 30 sus évoquée, se développe sous la côté 31 de l'orifice 22. Selon cette forme de réalisation, la semelle 17 présente un contour semblable à celui de l'orifice 22.

Avantageusement la demi coquille 2 présente un fourreau interne 32 horizontal prolongeant vers l'intérieur l'orifice 23. Dans ce fourreau s'engage la bonde de soutirage 15B.

Pour maintenir en place la pièce 15 dans la demi coquille 2 supérieure au remplissage il est prévu, en combinaison avec le fourreau 22 et le feuillure formée par le lèvre 25 et la paroi 29, une plaque 33 de recouvrement de l'orifice 22 . Cette plaque 33 est dotée d'un talon arrière 33A vertical qui est engagé entre la semelle de la pièce 15 et l'ouverture 30.

De préférence cette plaque de recouvrement est engagée et fixée dans une empreinte 34 ménagée autour de l'orifice 22.

Avantageusement la plaque 33 est dotée d'un bec 35 formé par une paroi verticale. Ce bec vient recouvrir l'orifice 23. Ce bec s'engage et se bloque également dans une empreinte ménagée dans la paroi latérale 6. Il est à noter que la plaque de recouvrement 33 ainsi que le bec 35 suivent le contour du fond 4 et que grâce à la présence des empreintes ceux-ci ne constituent pas une surépaisseur sur le fond 4.

La plaque 33 et le bec 35 constituent organes d'inviolabilité du conteneur.

Avantageusement la plaque 33 et/ou le bec présentent des lignes d'affaiblissement de manière à être aisément rompus par l'utilisateur qui peut alors dégager la bonde de soutirage ainsi que la bonde de remplissage.

Il est interéssant de noter qu'une vignette fiscale (C.R.D.) peut être apposée sur la plaque 33 et/ou sur le bec 35.

De plus la marque du fournisseur du liquide peut être également apposée sur la plaque 33 ou sur le bec 35. De cette manière l'organe sur lequel est apposée la marque peut constituer un jeton de consigne.

Il est intéressant de noter que la bonde de soutirage 15B peut être dotée en extrémité d'un opercule. De plus l'extrémité de cette bonde peut être taraudée pour recevoir un bouchon ou robinet de soutirage.

En vue de soutirage, le conteneur tel que décrit est retourné de manière à venir en appui par le bossage 18 sur un support quelconque.

L'outre interne 1 est bloquée dans le conteneur d'une part par la pièce 15 fixée au fond 4 de la demi coquille supérieure et d'autre part par l'organe d'accrochage externe 16 ou 16A qui est bloqué dans la gorge 14 lors de l'assemblage des deux demi-coquilles 2 et 3.

De plus la pièce 15 à laquelle est fixée l'outre interne est bloquée dans la demi coquille supérieure par la feuillure que forment la lèvre 28 et la paroi 29, par le fourreau 32, par la plaque 33 et par le talon arrière 33A de cette dernière.

Enfin il faut noter que le fait de retirer la plaque 33 permet de retirer l'outre interne une fois que cette dernière est vidée de son contenu.

## Revendications

1. Conteneur rigide avec outre interne (1) pour le conditionnement des liquides constitué par une pre- miere (2) et une deuxième (3) demi-coquilles sensiblement identiques comportant chacune fond (4, 5) auquel est raccordé une paroi latérale (6) délimitant un volume s'évasant progressivement à partir du fond, chaque demi-coquille présentant des moyens d'assemblage à l'autre demi-coquille et la deuxième demi-coquille (3) présentant sur son fond (5) un bossage interne (17) séparé de la paroi latérale (6) par une gorge périmétrique (17A), caractérisé en ce que la première demi-coquille (2) présente sur son fond un bossage externe (18), et en ce que chaque moyen d'assemblage à l'autre demi-coquille est constitué par un manchon axial à la demi-coquille qui coopère en emboitement avec le manchon de l'autre demi-coquille lors de l'assemblage des deux demi-coquilles, le manchon contenu présentant des organes de ve- rouillage au manchon contenant constitués par des pattes élastique (9) dotées chacune d'un bec (10) extérieur qui s'engage, lors de l'assemblage des deux demi-coquilles, dans un orifice transversal (11) pratiqué dans le manchon contenant, les dites pattes élastiques étant repoussées vers le manchon contenant par l'outre interne sous l'effet de la pression du liquide contenu dans cette dernière, ce qui interdit le déverrouillage des deux demi-coquilles lorsque l'outre interne est remplie de liquide.

2. Conteneur rigide selon la revendication 1 caractérisé en ce que chaque demi-coquille présente une collerette externe (8) ou nervure de renforcement raccordée à la paroi latérale et ménagée à la base du manchon, le dit manchon étant séparé de la paroi latérale par la collerette externe.

3. Conteneur rigide selon la revendication 1 caractérisé par un épaulement interne (13) pratiqué dans chaque demi-coquille à la base du manchon.

4. Conteneur rigide selon la revendication 1 caractérisé par une gorge interne (14) périmétrique dans laquelle pénètre l'outre interne (1) en sorte que cette dernière sous l'effet de la pression du liquide repousse les pattes élastiques (9) du manchon contenu contre le manchon contenant.

5. Conteneur rigide selon la revendication 1 caractérisé en ce que l'outre interne (1) est équipée d'un organe médian externe (16) d'accrochage à la gorge interne (14) du conteneur.

6. Conteneur rigide selon la revendication 5 caractérisé en ce que l'organe d'accrochage à la gorge (14) du conteneur est constitué par un collet (16A) externe qui se bloque dans le conteneur entre l'épaulement (13) de la demi-coquille dotée du manchon contenant et l'extrémité libre du manchon contenu et que le dit manchon contenu présente une hauteur moindre que celle du manchon contenant.

7. Conteneur rigide selon la revendication 5 caractérisé en ce que l'organe d'accrochage est un bourrelet (16) qui coopère en blocage et en emboitement avec la gorge (14) du conteneur.

8. Conteneur selon la revendication 1 caractérisé en ce que l'outre interne lors de son remplissage pénètre dans la gorge (17A) et demeure écartée du fond de la dite gorge.

9. Conteneur rigide selon la revendication 1 caractérisé en ce que l'outre interne (1) est raccordée à une pièce (15) qui comporte une première bonde (15A) de remplissage du liquide et une deuxième bonde (15B) de soutirage du liquide, la dite pièce (15) étant fixée au fond (4) de la première demi-coquille (2) supérieure au remplissage.

10. Conteneur rigide selon la revendication 9 caractérisé en ce que la dite pièce (15) est montée dans le creux interne formé par le bossage (18) du fond (4) de la première demi-coquille (2).

11. Conteneur rigide selon la revendication 9 caractérisé en ce que les axes des bondes (15A) et (15B) sont sécants, les deux bondes étant en relation l'une avec l'autre.

12. Conteneur rigide selon la revendication 9 caractérisé en ce que la première demi-coquille (2) supérieure au remplissage est équipé d'un premier orifice (22) pratiqué dans la paroi du bossage (18) en regard duquel est disposée la première bonde (15A) et d'un deuxième orifice (23) pratiqué dans la paroi latérale en regard duquel est disposée la deuxième bonde (15B).

13. Conteneur rigide selon la revendication 9 caractérisé en ce que la première bonde (15A) est constituée par un élément tubulaire conique tandis que la deuxième bonde (15B) est constituée par un élément tubulaire cylindrique.

14. Conteneur rigide selon l'une des revendications 9 et 11 caractérisé en ce que la première bonde (15A) et la deuxième bonde (15B) sont associées toutes deux à un même organe d'obturation (24) amovible constitué par un tampon monté dans la bonde (15A) présentant une échancrure (25) qui est amenée, par pivotement du tampon autour de son axe en regard de la bonde (15B) ou au contraire en est écartée angulairement.

15. Conteneur rigide selon la revendication 9 caractérisé en ce que la pièce (15) est dotée d'une semelle (27) de fixation au fond (4), cette semelle (27) étant ménagée autour de la bonde (15a) en extrémité supérieure de cette dernière.

16. Conteneur rigide selon la revendication 15 caractérisé en ce que la première demi-coquille (2) présente, dans le creux formé par le bossage (18), une lèvre horizontale (28) maintenue à écartement du plan du premier orifice (22) par une paroi verticale (29), la lèvre (28) et la paroi (29) formant une feuillure destinée à recevoir la semelle (27) de la pièce (15).

17. Conteneur rigide selon la revendication 16 caractérisé en ce que la paroi (29) et la lèvre (28) sont discontinues pour ménager une ouverture (30) permettant l'engagement, depuis l'intérieur de la première demi-coquille (2), de la pièce (15) sur la dite lèvre.

18. Conteneur rigide selon la revendication 17 caractérisé par une plaque (33) de recouvrement de l'orifice (22) dotée d'un talon arrière (33A) vertical qui s'engage entre la semelle de la pièce (15) et l'ouverture (30) pour s'opposer à l'extraction de la pièce (15).

19. Conteneur rigide selon la revendication 13 caractérisé en ce que le deuxième orifice (23) est prolongé vers l'intérieur de la demi-coquille par un fourreau (32) horizontal dans lequel s'engage la deuxième bonde (15B).

20. Conteneur rigide selon les revendications 5, 15,16,17,18 et 19 caractérisé en ce que l'outre interne (1) est bloquéde dans le conteneur d'une part, par la pièce (15) engagée sur la feuillure du fond (4) suivant un mouvement latéral et d'autre part, par l'organe d'accrochage (16) ou (16A) externe qui est bloqué dans la dite gorge (14) lors de l'assemblage des deux demi-coquilles (2) et (3) et que la pièce (15) est bloquée dans la première demi-coquille (2) par la feuillure que forment la lèvre (28) et la paroi (29), par le fourreau (32) par la plaque (33) et par le talon arrière (33A) de cette dernière.

## Patentansprüche

1. Starrer Behälter mit Innenhülle (1) für die Verpackung von Flüssigkeiten, bestehend aus einer ersten (2) und einer zweiten, im Wesentlichen gleichen Halbschale, die jeweils einen Boden (4,5) enthält, an den eine Seitenwand (6) angeschlossen ist, die ein Volumen einschließt, an das eine Seitenwand (6) angeschlossen ist, welche ein Volumen begrenzt, das sich schrittweise von unten aus ausweitet, wobei jede Halbschale Mittel für die Verbindung mit der anderen Halbschale aufweist und die zweite Halbschale (3) auf ihrem Boden (5) einen internen Höcker (17) aufweist, der von der Seitenwand (6) durch eine am Rand entlanglaufende Kehle (17A) getrennt ist, dadurch gekennzeichnet, daß die erste Halbschale (2) auf ihrem Boden einen äußeren Höcker (18) aufweist, und dadurch, daß jedes Verbindungsmittel mit der anderen Halbschale aus einer zur Halbschale axialen Muffe besteht, die für die Verbindung in die Muffe der anderen Halbschale eingreift, wobei die innere Muffe Verriegelungsorgane mit der äußeren Muffe aufweist, bestehend aus elastischen Laschen (9), die jeweils aus einem äußeren Schnabel (10) bestehen, der bei der Verbindung der beiden Halbschalen in eine quer gelagerte Öffnung (11) eingreift, die in der äußeren Muffe enthalten ist, wobei die besagten elastischen Laschen durch die Innenhülle unter dem Einfluß des Drucks der in ihr enthaltenen Flüssigkeit an die äußere Muffe angedrückt werden, so daß eine Entriegelung der beiden Halbschalen nicht möglich ist, wenn die innere Hülle mit Flüssigkeit gefüllt ist.

2. Starrer Behälter gemäß Anspruch 1, dadurch gekennzeichnet, daß jede Halbschale einen äußeren Flansch (8) oder eine Verstärkungsrippe aufweist, der bzw. die an die Seitenwand angeschlossen und an der Basis der Muffe angebracht ist, wobei die besagte Muffe durch den äußeren Flansch von der Seitenwand getrennt ist.

3. Starrer Behälter gemäß Anspruch 1, durch einen inneren Vorsprung (13) gekennzeichnet, der in jeder Halbschale an der Basis der Muffe angebracht ist.

4. Starrer Behälter gemäß Anspruch 1, durch eine innen umlaufende Kehle (14) gekennzeichnet, in die die äußere Hülle (1) so. eindringt, daß diese letztere unter der Einwirkung des Drucks der Flüssigkeit die elastischen Laschen (9) der inneren Muffe gegen die äußere Muffe andrückt.

5. Starrer Behälter gemäß Anspruch 1, dadurch gekennzeichnet, daß die innere Hülle (1) mit einem mittleren äußeren Organ (16) für die Befestigung an der inneren Kehle (14) des Behälters versehen ist.

6. Starrer Behälter gemäß Anspruch 5, dadurch gekennzeichnet, daß das Befestigungsorgan an der Kehle (14) des Behälters aus einem externen Flansch (16A) besteht, der sich im Behälter zwischen dem Absatz (13) der Halbschale mit der äußeren Muffe und dem freien Ende der inneren Muffe blockiert, und daß die besagte innere Muffe eine geringere Höhe aufweist als die der äußeren Muffe.

7. Starrer Behälter gemäß Anspruch 5, dadurch gekennzeichnet, daß das Befestigungsorgan ein Wulst (16) ist, der durch Eingreifen in die Kehle (14) des Behälters sperrend mitwirkt.

8. Behälter gemäß Anspruch 1, dadurch gekennzeichnet, daß die innere Hülle beim Füllvorgang in die Kehle /17A) eindringt und vom Boden der besagten Kehle weggehalten wird.

9. Starrer Behälter gemäß Anspruch 1, dadurch gekennzeichnet, daß die innere Hülle (1) an ein Teil (15) angeschlossen ist, das einen ersten Spund (15A) zum Auffüllen mit Flüssigkeit und einen zweiten Spund (15B) zum Ablassen von Flüssigkeit enthält, wobei das besagte Teil (15) auf dem Boden (4) der ersten Halbschale (2) über dem Füllrand befestigt ist.

10. Starrer Behälter gemäß Anspruch 9, dadurch gekennzeichnet, daß das besagte Teil (15) in die Aushöhlung montiert ist, die durch den Höcker (18) des Bodens (4) der ersten Halbschale (2) gebildet wird.

11. Starrer Behälter gemäß Anspruch 9, dadurch gekennzeichnet, daß die Spundachsen (15A) und (15B) Sekanten bilden, und daß die beiden Spundlöcher miteinander in Verbindung stehen.

12. Starrer Behälter gemäß Anspruch 9, dadurch gekennzeichnet, daß die erste Halbschale (2) über dem Füllrand mit einer ersten Öffnung (22) versehen ist, die in der Wand des Höckers (18) angebraucht ist, über dem das erste Spundloch (15A) angebracht ist, und mit einer zweiten Offnung (23) in der Seitenwand, der gegenüber das zweite Spundloch (15B) angeordnet ist.

13. Starrer Behälter gemäß Anspruch 9, dadurch gekennzeichnet, daß das erste Spundloch (15A) durch ein kegelförmiges Rohrelement gebildet wird, während das zweite Spundloch (15B) durch ein zylindrisches Rohrelement gebildet wird.

14. Starrer Behälter gemäß einem der Anspüche 9 und 11, dadurch gekennzeichnet, daß das erste Spundloch (15A) und das zweite Spundloch (15B) beide einem gleichen abnehmbaren Verschlußorgan (24) zugeordnet sind, das aus einem in das Spundloch (15A) montierten Verschluß besteht, der eine Einkerbung (25) aufweist, die durch Schwenken des Verschlusses um seine Achse und gegenüber dem Spundloch (15B) zur Deckung gebracht oder winkelmäßig davon entfernt wird.

15. Starrer Behälter gemäß Anspruch 9, dadurch gekennzeichnet, daß das Teil (15) mit einer Sohle (27) für die Befestigung am Boden (4) versehen ist, und diese Sohle.(27) um den Spund (15a) an dessen oberem Ende angeordnet ist.

16. Starrer Behälter gemäß Anspruch 15, dadurch gekennzeichnet, daß die erste Halbschale (2) in der durch den Höcker (11) gebildeten Vertiefung eine horizontale Lippe (28) aufweist, die von der Ebene der ersten Öffnung (22) durch eine vertikale Wand (29), die Lippe (28) und die Wand (29), die einen Falz für die Aufnahme der Sohle (27) des Teils (15) bildet, entfernt gehalten wird.

17. Starrer Behälter gemäß Anspruch 16, dadurch gekennzeichnet, daß die Wand (29) und die Lippe (28) unterbrochen sind, um eine Öffnung (30) freizulassen, durch die das Teil (15) vom Innern der ersten Halbschale (2) aus in die besagte Lippe eingreifen kann.

18. Starrer Behälter gemäß Anspruch 17, durch ein Schild (33) zum Abdecken der Öffnung (22) gekennzeichnet, mit einem senkrechten rückwärtigen Absatz (33A), der zwischen der Sohle des Teils (15) und der Öffnung (30) eingreift, um sich dem Herausnehmen des Teils (15) zu widersetzen.

19. Starrer Behälter gemäß Anspruch 13, dadurch gekennzeichnet, daß die zweite Offnung (23) nach dem Innern der Halbkugel durch eine horizontale Hülse (32) verlängert ist, in die das zweite Spundloch eingreift.

20. Starrer Behälter gemäß Anspruch 5, 15, 16, 17,18 und 19, dadurch gekennzeichnet, daß die innere Hülle (1) im Behälter einerseits durch das in den Falz des Bodens (4) eingreifende Teil (15) in einer seitlichen Bewegung befestigt wird, und andrerseits durch das äußere Haftorgan (16) oder (16A), das bei der Verbindung der beiden Halbschalen (2) und (3) in der besagten Kehle (14) befestigt wird, und daß das Teil (15) in der ersten Halbschale durch den von der Lippe (28) und der Wand (29), von der Hülse (32), dem Schild (33) und dessen hinteren Absatz (33A) gebildet wird.

## Claims

1. Stout container provided with an internal bag (1) storing liquids and which is made up of two nearly identical shell halves each arranged with a bottom (4, 5) to which a lateral wall (6) is jointed and which delimits a contents that is progressively reduced from the bottom. Each half-shell is equipped with a means allowing it to be assembled to the other half- shell. Half-shell (3) is provided, at its bottom (5), with an internal boss (17) separated from lateral wall (6) by a peripheral groove (17A) characterized by half-shell (2) having, at its bottom, an external boss (18) and each means enabling it to be assembled to the other half-shell being composed of a rod axially aligned with half-shell which assists in the fitting of the rod of the other half-shell during the assembly of the two shell halves, as the rod is provided with a contrivance allowing it to be locked to the sleeve which is composed of flexible latches (9) each equipped with an external hook (10) that engages, during the assembly of the two shall halves, into a transverse opening (11) provided in the sleeve. The said flexible latches being pushed back toward the sleeve by the internal bag through the pressure effect of the liquid held in the latter. This inhibits the unlocking of the two shell halves when the inner bag is full of liquid.

2. Stout container in accordance with claim 1 characterized because each half-shell is provided with an external collar (8) or stiffening rib jointed to the lateral wall and located at base of the sleeve, said sleeve being separated from the lateral wall by the external collar.

3. Stout container in accordance with claim 1 characterized by an internal shoulder (13) provided in each half-shell at the sleeve base.

4. Stout container in accordance with claim 1 characterized by an internal peripheral groove (14) which accommodates internal bag (1) so that the latter under the pressure effect of the liquid pushes the flexible latches (9) of rod against the sleeve.

5. Stout container in accordance with claim 1 characterized because internal bag (1) is equipped with an external latching mid contrivance at the container internal groove (14).

6. Stout container in accordance with claim 5 characterized by the latching contrivance at container groove (14) being made up of an external flange (16A) which is locked in the container between shoulder (13) of half-shell provided with the sleeve and the free end of the rod and the said rod height being less than that of the sleeve.

7. Stout container in accordance with claim 5 characterized by the latching contrivance being a bead (16) which helps in the locking and fitting with the container groove (14).

8. Stout container in accordance with claim 1 characterized by the fact that the internal bag being filled up moves into groove (17A) without reaching the bottom of the said groove.

9. Stout container in accordance with claim 1 characterized by the internal bag (1) being jointed to a part (15) consisting of a bunghole (15B) for draining the liquid, said part (15) being attached to the bottom (4) of the half-shell (2) above filling level.

10. Stout container in accordance with claim 9 characterized by said part (15) being fitted in the internal recess formed by boss (18) located at the bottom (4) of half-shell (2).

11. Stout container in accordance with claim 9 characterized by the pins of bungholes (15A) and (15B) being secant, both bungholes being in relation with each other.

12. Stout container in accordance with claim 9 characterized by the half-shell (2) above filling level being provided with an opening (22) in the wall of boss (18) opposite which is located bunghole (15A) and opening (23) provided in the lateral wall opposite which is located bunghole (15B).

13. Stout container in accordance with claim 9 characterized by the bunghole (15A) being composed of a taper tubular component and the other bunghole (15B) being made up of a cylindrical tubular component.

14. Stout container in accordance with claims 9 and 11 characterized by bungholes (15A) and (15B) both being associated with same removable blanking adaptor (24) including a stopper fitted in bunghole (15A) whose provided dent is moved, through rotation of the stopper about its axis opposite bunghole (15B) or otherwise angularly moved away from bunghole.

15. Stout container in accordance with claim 9 characterized by part (15) being provided with an attaching flange (27) at bottom (4), this flange (24) being arranged about bunghole (15a) at upper end of the latter.

16. Stout container in accordance with claim 15 characterized by half-shell being provided in the recess formed by boss (18), with a horizontal lip (28) maintained separated from the plane of opening (22) by a vertical wall (29), lip (28) and wall (29) forming a rabbet receiving flange (27) of part (15).

17. Stout container in accordance with claim 16 characterized by the wall (29) and lip (28) being interrupted to provide an opening (30) enabling part (15) on said lip, to be engaged from inside of half- shell (2).

18. Stout container in accordance with claim 17 characterized by a plate (33) covering opening (22) that is provided with a rear vertical end piece (33A) that engages between the flange of part (15) and opening (30) to prevent part (15) from being extracted.

19. Stout container in accordance with claim 13 characterized by opening (23) being extended toward the inside of the halfshell by means of a horizontal bushing (32) into which bunghole (15B) is accommodated.

20. Stout container in accordance with claims 5, 15, 17, 18 and 19 characterized by internal bag being locked within the container by part (15) that is engaged onto rabbet of bottom (4) through a lateral motion and by external latching contrivance (16) or (16A) which is locked into said groove (14) during the assembly of both shell-halves (2) and (3) and that part (15) is locked into half-shell (2) by the rabbet formed by lip (28), wall (29) bushing (32), plate 33 and rear end piece (33A) of the latter.
